# FASCICULE DE BREVET EUROPEEN

(11) **EP 0 641 972 B1**
(45) Date de publication et mention de la délivrance du brevet: **22.01.1997**
(21) Numéro de dépôt: 94401888.6
(22) Date de dépôt: 24.08.1994
(51) Int. Cl.: F23L 17/00, F24F 7/02, F04D 29/36

(54) **Dispositif statique/dynamique pour l'évacuation de fluide gazeux**
Statische, dynamische Gasabfuhreinrichtung
Static dynamic device for gaseous fluid removal

(30) Priorité: 03.09.1993 FR 9310517
(43) Date de publication de la demande: 08.03.1995
(73) Titulaire: Amphoux, André, F-75012 Paris (FR)
(72) Inventeur: Amphoux, André, F-75012 Paris (FR)
(74) Mandataire: Derambure, Christian

(56) Documents cités:
- EP-A- 0 079 256
- EP-A- 0 416 999
- FR-A- 2 438 795
- FR-A- 2 459 424
- US-A- 4 523 434

## Description

L'invention concerne un dispositif pour l'évacuation de fluide gazeux, notamment de gaz rejetés ou de fumée.

On connaît déjà des dispositifs statiques pour le rejet de fluides gazeux, destinés à être montés sur des bâtiments. De tels dispositifs sont par exemple du type comportant un élément inférieur, un élément supérieur, des entretoises pour maintenir rigidement les deux éléments coaxiaux espacés l'un de l'autre de manière à définir entre eux un passage, et un conduit traversant l'élément inférieur et débouchant dans le passage.

Les éléments inférieur et supérieur sont limités par des parois latérales coniques ou tronconiques, de manière que ledit passage ait, en section axiale, une forme générale de venturi ou de convergent/divergent, le long d'une direction radiale orthogonale à l'axe général du dispositif. Cet axe est généralement au moins sensiblement vertical. Un tel dispositif est généralement monté au dessus du toit du bâtiment auquel il est destiné. Le conduit permet de capter et de canaliser les gaz ou fumées, lesquels sortent de ce conduit par son extrémité supérieure située généralement à la limite supérieure de l'élément inférieur, à l'endroit même du passage en forme de venturi. Le fluide de gaz ou fumée est alors dévié et entraîné dans ce passage vers l'extérieur du dispositif et l'atmosphère extérieure. La présence du vent accélère ce processus. Un tel dispositif est décrit, par exemple, dans le document FR-A-1 403 955.

Un tel dispositif statique est disposé en général en hauteur et est donc susceptible de subir des vents ascendants ou des vents plongeants ou des vents horizontaux. En absence de vent, seul le tirage thermique résiduel, basé sur le phénomène physique s'instaurant dans tout conduit vertical, reste le seul moteur ascensionnel. Ce tirage thermique résiduel est calculé par la formule Dp= 0,046 H (Dt) où Dp est la dépression en Pascals créée dans le conduit, H est la hauteur de la cheminée, et Dt est la différence entre la température extérieure et intérieure. De fait en période de température extérieure se rapprochant de la température intérieure, l'effet moteur ascensionnel en l'absence de vent sera quasiment nul.

Pour pallier ces inconvénients une solution consiste à utiliser un système mixte motorisé. Le moteur pouvant être activé par une horloge programmée ou des système de sonde de pression, hygrométrique, ou autre.

US-A-4 462 305 et EP-A-0 416 999 concernent les dispositifs statiques tels que décrits ci-dessus comprenant en outre une turbine centrifuge ayant un moteur disposé dans l'élément supérieur et au moins une pale disposée dans l'espace libre entre l'élément supérieur et inférieur. De tels dispositifs dynamiques permettent d'améliorer sensiblement l'évacuation des gaz ou des fumées rejetés par rotation de la pale dans l'espace de forme générale convergent/divergent ou venturi. L'inconvénient de tels dispositifs statiques/dynamiques repose sur le fait que si le moteur est arrêté volontairement ou par un défaut de fonctionnement, les performances du dispositif sont sérieusement altérées par la présence des pales immobiles dans l'espace convergent/divergent ou en forme de venturi.

Les dispositifs statiques/dynamiques pour le rejet de gaz ou de fumée sont classés suivant des normes de qualité qui sont fonction de leurs facultés à évacuer les gaz ou les fumées rejetés quelles que soient les conditions de vent ou de fonctionnement.

L'invention vise à proposer un dispositif du type général décrit dans le document EP-A-0 416 999 et dont les qualités d'évacuation des gaz ou fumées rejetés sont sensiblement améliorées lorsque la turbine centrifuge est à l'arrêt, et cela quelles que soient les conditions de vent.

A cet effet, un dispositif statique/dynamique pour l'évacuation de fluide gazeux, notamment de gaz rejetés ou de fumée, comprenant un élément supérieur et un élément inférieur, superposés, coaxiaux, rigidement fixés l'un à l'autre par des entretoises de liaison est proposé. L'élément inférieur comprend un fond inférieur et un chapeau inférieur chacun de forme générale tronconique, traversés coaxialement par un tuyau de diamètre donné d débouchant à une de ses extrémités, côté chapeau inférieur, dans l'espace compris entre les deux éléments, l'autre extrémité étant fixée à l'arrivée des fluides gazeux. Le fond inférieur et le chapeau inférieur sont rigidement fixés l'un à l'autre par leur grande base commune. Le chapeau inférieur est pourvu d'une lèvre annulaire, attenante à la grande base commune, dirigée vers le bas à partir de la grande base et dans le prolongement de la surface du chapeau inférieur. L'élément supérieur comprend un chapeau supérieur et un fond supérieur. Ils sont rigidement fixés l'un à l'autre par leur grande base commune. Le chapeau supérieur est pourvu d'une lèvre annulaire, attenante à la grande base commune, dirigée vers le bas à partir de la grande base et dans le prolongement de la surface du chapeau supérieur. Le dispositif comprend en outre une turbine centrifuge ayant un moteur localisé à l'intérieur de l'élément supérieur et comportant au moins une pale.

Selon l'invention, le fond supérieur présente une cavité axiale ouverte vers l'espace, entre éléments, abritant les pales, ces dernières ayant un bord radial inférieur affleurant la base inférieure de la cavité axiale.

Selon un autre aspect de l'invention, la petite base du chapeau inférieur comprend une saillie annulaire de direction axiale ayant une hauteur h donnée.

Selon un autre aspect de l'invention, le dispositif présente des rapports dimensionnels fonction du diamètre du tuyau aptes à optimiser les qualités aérodynamiques du dispositif.

Un avantage du dispositif selon l'invention permet d'obtenir des améliorations sensibles de l'évacuation des gaz et fumées, notamment dans le cas de vents ascendants tels que le dispositif ait une incidence entre 30 et 90° par rapport à la direction du vent.

Un autre avantage du dispositif selon l'invention permet d'obtenir un espace entre les deux éléments supérieur et inférieur libre de toute pale au moins lorsque l'on est en mode turbine centrifuge inactive.

L'invention sera décrite plus en détail en référence aux dessins annexés dans lesquels :
- la figure 1 est une vue schématique, en coupe verticale diamétrale d'un dispositif selon la présente invention.
- la figure 2 est la même vue schématique que la figure 1 présentant des références dimensionnelles.
- la figure 3 est une vue schématique, en coupe horizontale selon la ligne III-III du dispositif représenté sur la figure 1.
- la figure 4 est une vue de détail d'une partie du dispositif avec éléments de pales mobiles selon l'invention.

L'invention concerne un dispositif statique/dynamique pour le rejet des gaz ou des fumées. De tels dispositifs sont destinés notamment à être montés sur des cheminées d'évacuation de fluide gazeux disposés sur des bâtiments à usage d'habitation, ou de commerce, ou industriels.

Un tel dispositif présente généralement un axe 100 qui, lorsque le dispositif est monté sur la cheminée, est le plus souvent vertical ou proche de la verticale. Par convention et pour des raisons de simplification et de meilleure compréhension, la description est plus particulièrement faite en relation avec les positions montées qui correspondent à celles présentées sur les figures 1, 2 et 3. Les qualificatifs de supérieur, inférieur, etc doivent être compris en relation avec cette position montée. De même, les qualificatifs axial, transversal, etc doivent être compris en relation avec l'axe 100.

L'axe 100 est préférentiellement un axe de révolution. C'est dans cette variante qu'est faite la description qui suit. Cependant, dans d'autres formes de réalisation, l'axe 100 est seulement de symétrie ou même ne définit que la direction générale du dispositif 1.

Le dispositif comprend un élément inférieur 3, un élément supérieur 2 ; les organes 4 d'association des éléments inférieur 3 et supérieur 2 de façon qu'ils soient espacés coaxialement et en regard l'un de l'autre ce qui ménage entre eux un passage libre 8 pour les gaz ou fumées.

Le passage libre 8 en section droite axiale a une forme générale en convergent/divergent. Le dispositif comporte en outre un conduit 7 pour les gaz ou fumées traversant l'élément inférieur 3 et débouchant par son ouverture aval 15 dans le passage 8 (le qualificatif "aval" s'entend par rapport au sens normal de circulation des gaz ou fumées lors de leur rejet par le dispositif).

Le conduit 7 a une certaine longueur axiale. Il est destiné à être branché sur la cheminée au moyen de brides ou autres.

Le dispositif comporte enfin une turbine centrifuge (30) à pales radiales.

Dans une forme typique, l'élément inférieur 3 comprend un fond 5 inférieur et un chapeau 6 inférieur, chacun de forme générale tronconique. Le fond inférieur 5 et le chapeau inférieur 6 sont traversés coaxialement par le tuyau 7 ayant un diamètre d donné. Le tuyau 7 débouche à une de ses extrémités 15, côté chapeau inférieur 6, dans l'espace 8 compris entre les deux éléments 2, 3. L'autre extrémité du tuyau 7 est fixée à l'arrivée du fluide gazeux à savoir la cheminée. Dans la forme de réalisation représentée sur les figures le tuyau 7 présente à son extrémité coté espace 8 une saillie annulaire radiale 21 sur laquelle vient se bloquer en buté la petite base du chapeau inférieur 6.

Le fond inférieur 5 et le chapeau inférieur 6 sont rigidement fixés l'un à l'autre. Le chapeau inférieur 6 est pourvu d'une lèvre 10 annulaire, attenante à une grande base commune 9, dirigée vers le bas à partir de ladite grande base 9 et dans le prolongement de la surface du chapeau 6 inférieur. Le fond inférieur comprend une couronne périphérique 17c parallèle à la surface tronconique du chapeau inférieur 6. La lèvre 10 annulaire vient en prolongement directe de la surface tronconique du chapeau inférieur 6 et du fait que les entretoises 4 de liaison reposent sur la surface tronconique du chapeau supérieur 6.

Afin de faire reposer les entretoises 4 sur la surface tronconique du chapeau inférieur 6, Chacune des entretoises 4 peut, par exemple, être pourvue, à son extrémité inférieure, d'une patte de liaison inférieure de liaison 18. Dans une position de service de l'entretoise, cette patte inférieure 18 est parallèle à, et au contact et solidaire de la surface tronconique du chapeau inférieur 6 et s'étend dans une direction tangentielle.

Dans une forme de réalisation de l'invention la patte inférieure de liaison 18 peut être d'une pièce avec l'entretoise, dans une autre forme de réalisation de l'invention la patte inférieure 18 peut être rapportée à l'extrémité de l'entretoise 4.

Une autre solution non représentée consiste à faire émerger les entretoises 4 de la surface tronconique du chapeau inférieur 6.

Afin de réaliser l'émergence des entretoises 4 de la surface tronconique du chapeau inférieur 6, le chapeau inférieur 6 comprend dans sa surface tronconique des bossages périphériques axiaux destinés à accueillir l'extrémité côté élément inférieur 3 des entretoises 4. A cet effet, chaque bossage comprend une base transversale en regard d'un méplat transversal de la couronne périphérique 17c du fond inférieur 5. Ils définissent ensemble une base transversale de montage et de solidarisation de l'extrémité côté élément inférieur 3 d'une entretoise 4 sur l'élément inférieur 3. Ainsi l'extrémité inférieure des entretoises est en quelque sorte immergée dans la surface tronconique du chapeau inférieur 6 de sorte qu'extérieurement, l'entretoise paraît émergée de ladite surface tronconique.

Dans une forme également typique, l'élément supérieur 2 comprend un chapeau supérieur et un fond supérieur 11. Ils sont rigidement fixés l'un à l'autre par une grande base commune. Le fond supérieur 11 et le chapeau supérieur 12 comprennent chacun une couronne périphérique transversale 17a, 17b en regard. Ces couronnes périphériques transversales 17a, 17b définissent une bande transversale de montage et de solidarisation de l'extrémité côté élément supérieur 2 des entretoises 4 sur l'élément supérieur 2. A cet effet chaque entretoise 4 peut, par exemple, comporter une patte supérieure de liaison, parallèle à la bande transversale et s'étendant dans une direction tangentielle. Les deux formes de réalisation citées pour la patte inférieure 18 sont aussi applicables pour la patte supérieure.

Le chapeau supérieur 12 comporte en outre une lèvre 14 annulaire, venant en prolongement de la couronne périphérique 17a du chapeau supérieur 12 et en recouvrement de la couronne périphérique 17b du fond supérieur 11.

Dans la forme de réalisation représentée sur les figures, et selon une caractéristique de la présente invention, le fond supérieur 11 présente une cavité 32 axiale ouverte vers l'espace 8 abritant les pales 31 de la turbine centrifuge 30. Toujours selon une caractéristique de la présente invention, les pales 31 ont un bord radial 34 inférieur affleurant la base 35 inférieure de la cavité axiale 32. Le moteur 33 de la turbine centrifuge 30 est localisé à l'intérieur de l'élément supérieur, dans l'espace défini entre le fond supérieur 11 et le chapeau supérieur 12.

Dans la forme de réalisation particulière représentée sur la figure 1, le chapeau supérieur 12 comprend une calotte conique 40 prolongée par sa grande base et de façon coaxiale par un premier tronc de cône 41 ayant sa petite base commune avec la grande base de la calotte 40. Le premier tronc de cône 41 est lui-même prolongé coaxialement par un deuxième tronc de cône 42 ayant sa petite base commune avec la grande base du premier tronc de cône 41.

Toujours selon la forme de réalisation représentée sur la figure 1, le fond supérieur 11 comprend un premier tronc de cône 43 coaxial au chapeau supérieur 12 de petite base 17 côté espace 8. La petite base 17 est adaptée pour accueillir la cavité ou un élément de cavité 32 destiné à abriter les pales 31.

Avantageusement, l'élément de cavité 32 a une forme tronconique coaxiale au chapeau supérieur 12 et comprend une grande base 35 côté espace 8 et une petite base 36 fermée côté chapeau supérieur 12.

Dans la forme de réalisation représentée sur les figures, l'élément de cavité 32 saille en partie de la petite base 17 du premier tronc de cône 43 du fond supérieur 11 vers l'espace 8.

Enfin, toujours dans le but d'améliorer les performances du dispositif, la cavité ou l'élément de cavité 32 peut être avantageusement pourvue d'une lèvre annulaire 50 attenante à la base 35 périphérique à cette base et dirigée vers le haut.

Du fait de la disposition interne du moteur 33 de la turbine centrifuge 30, il est nécessaire de réaliser des entrées d'air permettant de mettre le moteur 30 en contact avec l'air extérieur afin de permettre un refroidissement efficace dudit moteur.

Dans la forme de réalisation représentée sur les figures mais de façon non limitative, il est ménagé un espace entre les deux couronnes périphériques transversales 17a, 17b de telle manière qu'il soit réalisé un accès périphérique annulaire reliant l'extérieur et l'intérieur de l'élément supérieur 2 et permettant ainsi le refroidissement du moteur 33.

Dans une variante de réalisation non représentée, l'espace pourrait être ménagé entre la calotte conique 40 et le premier tronc de cône 41 du chapeau supérieur 12.

Une autre caractéristique du dispositif selon l'invention, repose sur le fait que la petite base du chapeau inférieur comprend une saillie annulaire 16 de direction axiale et de hauteur h. Dans une forme de réalisation selon l'invention, cette saillie annulaire axiale 16 peut être réalisée par l'extrémité 15 du tuyau 7 dépassant de la petite base du chapeau inférieur 6 vers l'espace 8.

Dans la description qui va suivre, il sera fait état des caractéristiques dimensionnelles des éléments constitutifs du dispositif selon la forme de réalisation représentée sur les figures et donnée à titre d'exemple. Ces caractéristiques dimensionnelles seront généralement rapportées au diamètre d du tuyau 7. Ces caractéristiques dimensionnelles sont importantes dans la mesure où elles permettent de réaliser un dispositif selon l'invention améliorant considérablement les qualités d'évacuation de fluide gazeux quelle que soit la direction du vent et le mode de fonctionnement. On trouvera à la fin de la présente description un tableau récapitulatif desdites caractéristiques dimensionnelles.

Avantageusement le dispositif selon l'invention est tel que le diamètre maximal D de l'élément supérieur 2 est sensiblement égal au diamètre maximal de l'élément inférieur 3.

Le rapport dimensionnel D/d est avantageusement compris entre 1,5 et 3. Le rapport dimensionnel D/d est préférentiellement sensiblement égal à 2,25.

Le rapport dimensionnel h/d (h étant la hauteur de la saillie annulaire 16) est avantageusement compris entre 0,01 et 0,04. Le rapport dimensionnel h/d est préférentiellement sensiblement égal à 0,0125.

Soit H la distance minimale séparant les deux éléments supérieur et inférieur (à savoir dans le mode de réalisation représenté sur les figures, la distance séparant l'extrémité 15 de la grande base 35 de l'élément de cavité 32, le rapport dimensionnel H/d est avantageusement compris entre 0,25 et 0,80. Le rapport dimensionnel H/d est préférentiellement sensiblement égal à 0,5.

Soit l'angle α que fait la surface tronconique du chapeau inférieur 6 avec la grande base 9, l'angle α est avantageusement compris entre 15° et 45° et préférentiellement sensiblement égal à 30°.

Soit l'angle β que fait la surface tronconique du fond inférieur 5 avec la grande base 9 et l'angle γ que fait la surface tronconique du deuxième tronc de cône (42) du chapeau supérieur 12 avec leur grande base, les angles β et γ sont avantageusement compris entre 0° et 30° et préférentiellement égaux à 22°.

Soit l'angle δ que fait la surface du fond supérieur 11 avec la grande base 13, l'angle δ est avantageusement compris entre 0° et 30° et préférentiellement sensiblement égal à 22°.

Soit d₂ le diamètre de la petite base fermée 36 de l'élément de cavité 32, le rapport dimensionnel d₂/d est avantageusement compris entre 0,8 et 2 et préférentiellement sensiblement égal à 1,12.

Soit d₃ le diamètre de la grande base ouverte 35 de l'élément de cavité 32, le rapport dimensionnel d₃/d est avantageusement compris entre 1 et 2,25 et préférentiellement sensiblement égal à 1,31.

Soit d4 la hauteur axiale de la cavité axiale 32, le rapport dimensionnel d₄/d est avantageusement compris entre 0,2 et 0,5 et préférentiellement sensiblement égal à 0,28.

L'élément de cavité 32 saille de la petite base 17 du premier tronc de cône 43 du fond supérieur 11 entre la moitié et la totalité de sa hauteur axiale d₄.

Préférentiellement, la partie saillante de l'élément de cavité 32 est sensiblement égal à 0,18 x d.

Soit l'angle µ que fait la surface tronconique de la cavité 32 avec sa grande base 35, l'angle µ est avantageusement compris entre 45° et 90° et préférentiellement sensiblement égale à 75°.

La surface tronconique du premier tronc de cône 41 du chapeau supérieur 12 fait un angle de l'ordre de 60° plus ou moins 10° avec sa grande base.

La surface tronconique de la calotte conique 40 du chapeau supérieur 12 fait avantageusement un angle de l'ordre de 12° plus ou moins 5° avec sa grande base.

La distance séparant la petite base 36 fermée de l'élément de cavité 32 du sommet de la calotte conique 40 est avantageusement et préférentiellement de l'ordre de 0,8 x d.

La lèvre annulaire 50 attenante à la base 35 fait un angle de l'ordre de 22° plus ou moins 10° avec la base 35 et à une largeur de l'ordre de 0,1 x d.

Dans le mode de réalisation représenté sur les figures, le dispositif comprend trois entretoises 4 de liaison disposées tous les 120° à sa périphérie. les entretoises 4 sont de forme plate avec des bords arrondis, de longueur radiale t₃ et de largeur e₃. Le rapport dimensionnel t₃/d est avantageusement compris entre 0,04 et 0,07 et préférentiellement sensiblement égal à 0,05. Le rapport dimensionnel e₃/t₃ est avantageusement compris entre 0,2 et 0,5.

Soit l'angle λ que font les lèvres annulaires 10,14 avec respectivement les grandes bases 9, 13, l'angle λ est avantageusement compris entre 45° et 70° et préférentiellement sensiblement égal à 45°.

Les couronnes périphériques transversales 17a, 17d définissant la bande transversale de montage et de solidarisation de l'extrémité côté élément supérieur 2 des entretoises sur l'élément supérieur 2 ont une largeur radiale sensiblement égale a la longueur radiale t₃ desdites entretoises 4.

Le dispositif selon l'invention peut comprendre en outre un élément en grillage (non représenté), de forme cylindrique coaxiale avec, et s'étendant entre les éléments supérieur 2 et inférieur 3. Cet élément en grillage de forme cylindrique a un diamètre au moins supérieur au diamètre d₃ de la grande base ouverte 36 de la cavité 32 augmentée de la couronne annulaire 50. Préférentiellement, cet élément de grillage comprend des mailles de 20 mm x 20 mm à plus ou moins 2mm.

Dans une forme de réalisation particulière de l'invention, le moteur 33 est localisé dans l'espace 51 défini par le chapeau supérieur 12 et le fond supérieur 11 et présente un axe moteur 52 coaxial avec l'axe 100 du dispositif, émergeant dans la cavité axiale 32 et sur lequel sont montées les pales 31 par l'intermédiaire d'un moyen 53.

Les bords distaux 54 et radiaux supérieurs 55 des pales 31 peuvent avantageusement épouser la surface de la cavité 32.

Dans une forme de réalisation préférée de l'invention, les bords radiaux inférieurs 34 des pales 31 sont prolongés par des éléments de pales 56 articulés en rotation autour desdits bords radiaux 34. Cette rotation est assurée par une ou plusieurs charnières 58. Ces éléments de pales 56 sont articulés en rotation entre une première position au repos où les éléments de pales 56 sont sensiblement perpendiculaires aux pales 31 lorsque le moteur 33 n'est pas activé, et une deuxième position active où chaque élément de pale 56 est sensiblement dans le même plan que la pale 31 associée lorsque le moteur 33 est activé.

Avantageusement, les éléments de pales 56 sont forcés dans la position de repos par un élément élastique 57. Le passage de la position de repos à la position active lorsque le moteur est en action est du aux forces d'inertie et centrifuge induite par la rotation imprimée par le moteur 33 aux pales 31 et aux éléments de pales 56. Dans la forme de réalisation particulière représentée sur les figures, le dispositif selon l'invention comporte deux grandes pales 31 se croisant sur l'axe 100 de manière à créer quatre demi-pales. En outre, les deux pales 31 se coupent à angle droit.

Dans la représentation de la figure 4, chaque demi-pale 31a comprend un élément de pale 56 en quart de cercle. De cette façon, en position de repos, les éléments de pales 56 sont perpendiculaires aux demi-pales 31a et forment en combinaison un couvercle fermant la base inférieure 35 de la cavité 32. De cette manière, en position de repos, c'est-à-dire lorsque le moteur n'est pas activé, les performances du dispositif ne sont pas perturbées par la présence des pales 31, celles-ci étant masquées par les éléments de pales 56.

Le nombre de pales ou de demi-pales peut varier. La forme et le nombre d'éléments de pales peuvent eux aussi varier.

**TABLEAU RECAPITULATIF**

| | **FOURCHETTE** | **VALEUR PREFEREE** |
|---|---|---|
| D/d | 1,5 - 3 | 2,25 |
| h/d | 0,01 - 0,04 | 0,0125 |
| H/d | 0,25 - 0,8 | 0,5 |
| d₂/d | 1 - 2,25 | 1 |
| d3/d | 1 - 1,8 | 1,31 |
| d4/d | 0,2 - 0,5 | 0,28 |
| t₃/d | 0,04 - 0,07 | 0,05 |
| e₃/t₃ | 0,2 - 0,5 | / |
| α | 15° - 45° | 30° |
| β | 0° - 30° | 22° |
| γ | 0° - 30° | 22° |
| δ | 0° - 30° | 22° |
| λ | 45° - 70° | 60° |
| µ | 45° - 90° | 75° |

## Revendications

1. Dispositif mixte, statique/dynamique pour l'évacuation de fluide gazeux, notamment de gaz rejetés ou de fumée comprenant d'une part un élément supérieur (2) et d'un élément inférieur (3), superposés, coaxiaux, rigidement fixés l'un à l'autre par des entretoises (4) de liaison, l'élément inférieur comprenant un fond (5) inférieur et un chapeau (6) inférieur chacun de forme générale tronconique, traversé coaxialement par un tuyau (7) de diamètre donné d débouchant à une de ses extrémités (15), côté chapeau inférieur (6), dans l'espace (8) compris entre les deux éléments (2, 3), l'autre extrémité du tuyau (7) étant destiné à être fixé au conduit de fluide gazeux à évacuer, ledit fond (5) inférieur et ledit chapeau inférieur (6) étant rigidement fixé l'un à l'autre par leur grande base commune (9), le chapeau inférieur (6) étant pourvu d'une lèvre (10) annulaire, attenante à la grande base commune (9), dirigée vers le bas à partir de la grande base (9) et dans le prolongement de la surface du chapeau inférieure (6) ; l'élément supérieur (2) comprenant un fond supérieur (11) et un chapeau supérieur (12), le chapeau supérieur (12) étant pourvu d'une lèvre (14) annulaire, périphérique dirigée vers le bas à partir de la grande base (13) et dans le prolongement de la surface du chapeau supérieur (12) ; et d'autre part une turbine centrifuge (30), ayant un moteur (33) localisé à l'intérieur de l'élément supérieur (2), et comportant au moins une pale (31),
caractérisé en ce que le fond supérieur (11) présente un élément de cavité axiale (32) ouverte vers l'espace (8) abritant la ou les pales (31), ladite ou lesdites pales (31) ayant un bord radial (34) inférieur affleurant la base (35) inférieure de l'élément de cavité axiale (32).

2. Dispositif selon la revendication 1, caractérisé en ce que le chapeau supérieur (12) comprend une calotte conique (40), la grande base de la calotte conique (40) étant prolongée coaxialement par un premier tronc de cône (41), de petite base commune avec la grande base de la calotte (40), le premier tronc de cône (41) étant lui-même prolongé coaxialement par un deuxième tronc de cône (42) de petite base commune avec la grande base du premier tronc de cône (41).

3. Dispositif selon la revendication 1 ou 2, caractérisé en ce que le fond supérieur (11) comprend un premier tronc de cône (43) coaxial au chapeau supérieur (12) de petite base (17) côté espace (8), ladite petite base (17) étant adaptée pour accueillir un élément de cavité (32) destiné à abriter les pales (31).

4. Dispositif selon la revendication 3, caractérisé en ce que l'élément de cavité (32) a une forme tronconique coaxiale au chapeau supérieur (12) de grande base (35) côté espace (8), de petite base (36) fermée.

5. Dispositif selon la revendication 4, caractérisé en ce que l'élément de cavité (32) saille en partie de la petite base (17) vers l'espace (8).

6. Dispositif selon l'une quelconque des revendications 1 à 5, caractérisé en ce que le fond supérieur (11) et le chapeau supérieur (12) comprennent chacun une couronne périphérique transversale (17a, 17b) en regard, définissant une bande transversale de montage et de solidarisation de l'extrémité côté élément supérieur (2) des entretoises (4) sur ledit élément supérieur (2), la lèvre (14) annulaire venant en prolongement de la couronne périphérique (17b) du chapeau supérieur (12) et en recouvrement de la couronne périphérique (17b) du fond supérieur (11), les couronnes périphériques transversales (17a, 17b) en regard venant respectivement en prolongement de la grande base du premier tronc de cône (43) du fond supérieur (11) et en prolongement de la grande base du deuxième tronc de cône (42) du chapeau supérieur.

7. Dispositif selon la revendication 6 caractérisé en ce qu'il est ménagé un espace entre les deux couronnes périphériques transversales (17a, 17b), donnant accès à l'intérieur de l'élément supérieur (2) permettant ainsi le refroidissement du moteur (33).

8. Dispositif selon l'une quelconque des revendications 2 à 7, caractérisé en ce qu'il est ménagé un espace entre la calotte conique (40) et le premier tronc de cône (41) du chapeau supérieur (12), donnant accès à l'intérieur de l'élément supérieur (2) afin de refroidir le moteur (33).

9. Dispositif selon l'une quelconque des revendications 1 à 8, caractérisé en ce que le fond inférieur (5) comprend une couronne périphérique (17c) parallèle à la surface tronconique du chapeau inférieur (6).

10. Dispositif selon l'une quelconque des revendications 1 à 9, caractérisé en ce que chacune des entretoises (4) en position de service comprend à son extrémité inférieure une patte de liaison inférieure (18) parallèle à, et au contact, et solidaire de la surface tronconique du chapeau inférieur, et s'étendant dans une direction tangentielle à l'axe (100) du dispositif.

11. Dispositif selon l'une quelconque des revendications 1 à 10, caractérisé en ce que la petite base (15) du chapeau inférieur (6) comprend une saillie annulaire (16) de direction axiale et de hauteur h, le rapport dimensionnel h/d étant compris entre 0,01 et 0,04 et préférentiellement sensiblement égal à 0,0125 et/ou en ce que l'angle λ que font les lèvres annulaires (10, 14) avec les grandes bases (9, 13) est compris entre 45° et 70° et préférentiellement sensiblement égal à 60°.

12. Dispositif selon l'une quelconque des revendications 1 à 11, caractérisé en ce que le diamètre maximal D de l'élément supérieur (2) est sensiblement égal au diamètre maximal de l'élément inférieur (3), et en ce que le rapport dimensionnel D/d est compris entre 1,5 et 3 et préférentiellement sensiblement égal à 2,25.

13. Dispositif selon l'une quelconque des revendications 1 à 12, caractérisé en ce que H étant la distance minimale séparant les deux éléments supérieurs et inférieurs, le rapport dimensionnel H/d est compris entre 0,25 et 0,8 et préférentiellement sensiblement égal à 0,5.

14. Dispositif selon l'une quelconque des revendications 1 à 13, caractérisé en ce que l'angle α que fait la surface tronconique du chapeau inférieur (6) avec sa grande base (9) est compris entre 15° et 45° et préférentiellement sensiblement égal à 30°.

15. Dispositif selon l'une quelconque des revendications 2 à 14, caractérisé en ce que l'angle β et/ou l'angle γ et/ou l'angle δ que font respectivement la surface tronconique du fond inférieur (5), la surface tronconique du deuxième tronc de cône (42), la surface du premier tronc de cône (43) du fond supérieur (11) avec leur grande base respective est/sont comprise(s) entre 0° et 30° et préférentiellement sensiblement égal/égaux à 22°.

16. Dispositif selon l'une quelconque des revendications 4 à 15, caractérisé en ce que d₂ étant le diamètre de la petite base fermée (36) de l'élément de cavité (32), le rapport dimensionnel d₂/d est compris entre 0,8 et 2 et préférentiellement sensiblement égal à 1,12.

17. Dispositif selon l'une quelconque des revendications 1 à 16, caractérisé en ce que d₃ étant le diamètre de la grande base ouverte (35) de l'élément de cavité (32), le rapport dimensionnel d₃/d est compris entre 1 et 2,25 et préférentiellement sensiblement égal à 1,31.

18. Dispositif selon l'une quelconque des revendications 1 à 17, caractérisé en ce d₄ étant la hauteur axiale de la cavité axiale (32), le rapport dimensionnel d₄/d est compris entre 0,2 et 0,5 et préférentiellement sensiblement égal à 0,28.

19. Dispositif selon l'une quelconque des revendications 5 à 18, caractérisé en ce que l'élément de cavité (32) saille de la petite base (17) vers l'espace (8) entre la moitié et la totalité de sa hauteur axiale et préférentiellement saille d'une distance sensiblement égale à 0,18 x d, et en ce que l'angle µ que fait la surface tronconique de la cavité (32) avec sa grande base (35) est compris entre 45° et 90° et préférentiellement sensiblement égal à 75°.

20. Dispositif selon l'une quelconque des revendications 2 à 16, caractérisé en ce que la surface tronconique du premier tronc de cône (41) du chapeau supérieur (12) fait un angle de l'ordre de 60° plus ou moins 10° avec sa grande base, et/ou en ce que la surface conique de la calotte conique (40) fait un angle de l'ordre de 12° plus ou moins 5° avec sa grande base.

21. Dispositif selon l'une quelconque des revendications 4 à 20, caractérisé en ce que la distance séparant la petite base (36) fermée de l'élément de cavité (32) du sommet de la calotte conique (40) est de l'ordre de 0,8 x d.

22. Dispositif selon l'une quelconque des revendications 1 à 21, caractérisé en ce que la cavité (32) axiale est pourvue d'une lèvre annulaire (50) attenante à la base (35), périphérique et dirigée vers le haut faisant un angle de l'ordre de 22° plus ou moins 10° avec la base (35) et ayant une largeur de l'ordre de 0,1 d.

23. Dispositif selon l'une quelconque des revendications 1 à 22, caractérisé en ce qu'il comprend en outre un élément en grillage de forme cylindrique coaxiale avec, et s'étendant entre les éléments supérieur (2) et inférieur (3) et entourant la cavité (32).

24. Dispositif selon l'une quelconque des revendications 1 à 23, caractérisé en ce qu'il comprend au moins deux entretoises (4) disposées à la périphérie du dispositif.

25. Dispositif selon l'une quelconque des revendications 1 à 24, caractérisé en ce que les entretoises (4) étant de forme plate à bords arrondis, de longueur radiale t₃ et d'épaisseur e₃, le rapport dimensionnel t₃/d est compris entre 0,04 et 0,07 et préférentiellement sensiblement égal à 0,05, et le rapport dimensionnel e₃/t₃ est compris entre 0,2 et 0,5.

26. Dispositif selon l'une quelconque des revendications 1 à 25, caractérisé en ce que le moteur (33) étant localisé dans l'espace défini (51) par le chapeau supérieur (12) et le fond supérieur (11), présente un axe moteur (52) coaxial avec l'axe du dispositif (100), émergeant dans ladite cavité axiale (32) et sur lequel sont montées les pales (31).

27. Dispositif selon la revendication 26, caractérisé en ce que un moyeu (53) est monté sur la partie émergente de l'axe moteur (52), lesdites pales (31) étant monté sur ledit moyeu (53), les bords distaux (54) et radiaux supérieurs (55) des pales (31) épousant la surface de la cavité (32).

28. Dispositif selon l'une quelconque des revendications 1 à 27, caractérisé en ce que les bords radiaux inférieurs (34) des pales (31) sont prolongées par des éléments de pales (56) articulés en rotation autour desdits bords radiaux (34) entre une première position au repos où les éléments de pales (56) sont sensiblement perpendiculaires aux pales (31) lorsque le moteur (33) n'est pas actif, et une deuxième position active où chaque élément de pales (56) est sensiblement dans le même plan que la pale (31) associée lorsque le moteur (33) est en action.

29. Dispositif selon la revendication 28, caractérisé en ce que les éléments de pales sont forcés dans la position de repos par un élément élastique (57), le passage de la position repos à la position active étant dû aux forces d'inertie et centrifuge induite par la rotation imprimée par le moteur (33) aux pales (31) et aux éléments de pales (56).

30. Dispositif selon l'une quelconque des revendications 1 à 29, caractérisé en ce qu'il comporte deux grandes pales (31) se croisant sur l'axe 100 de manière à créer quatre demi-pales (31a), et en ce que les deux pales (31) se coupant à angle droit, chaque demi-pale (312)comprend un élément de pale (56) en quart de cercle, de telle manière qu'en position de repos, les éléments de pales (56) forment en combinaison un couvercle fermant la base inférieure (35) de la cavité (32).

## Patentansprüche

1. Gemischte, statisch/dynamische Vorrichtung für die Beseitigung von Gasflüssigkeit, insbesondere von Abgasen oder Rauchgasen, die erstens ein oberes Element (2) und ein unteres Element (3) enthält, die koaxial und übereinander angeordnet sind und mit Hilfe von Verbindungsstreben (4) fest miteinander verbunden sind, wobei das untere Element einen unteren Boden (5) und einen unteren Deckel (6) mit jeweils allgemeiner Kegelstumpfform besitzt, die koaxial von einem Schlauch (7) mit einem gegebenen Durchmesser durchquert werden, der an einem seiner Enden (15), an der Seite des unteren Deckels (6), in den zwischen den beiden Elementen (2, 3) befindlichen Raum (8) mündet, und das andere Ende des Schlauchs (7), für die Befestigung auf der Leitung der zu beseitigenden Gasflüssigkeit bestimmt ist, wobei dieser untere Boden (5) und dieser untere Deckel (6) durch ihren großen gemeinsamen Sockel (9) fest miteinander verbunden sind und der untere Deckel (6) mit einer ringförmigen Lippe (10) versehen ist, die an den großen gemeinsamen Sockel (9) anstößt und vom großen Sockel (9) aus und in der Verlängerung der Oberfläche des unteren Deckels (6) nach unten gerichtet ist; das obere Element (2) enthält einen oberen Boden (11) und einen oberen Deckel (12), wobei der obere Deckel (12) mit einer peripherischen ringförmigen Lippe (14) versehen ist, die vom großen gemeinsamen Sockel (13) aus und in der Verlängerung der Oberfläche des oberen Deckels (12) nach unten gerichtet ist; und zweitens eine Zentrifugalturbine (30) enthält, die mit einem Motor (33) bestückt ist, der sich im Innern des oberen Elements (2) befindet und mindestens eine Schaufel (31) enthält,
dadurch gekennzeichnet, daß der obere Boden (11) ein Element mit axialem Hohlraum (32) enthält, das zum Raum (8), in welchem sich die Schaufel(n) (31) befindet(n), geöffnet ist, wobei diese Schaufel oder diese Schaufeln einen radialen unteren Rand (34) aufweisen, der den unteren Sockel (35) des Elements des axialen Hohlraums (32) berührt.

2. Vorrichtung nach Anspruch 1, dadurch gekennzeichnet, daß der obere Deckel (12) eine kegelförmige Kappe (40) enthält und der große Sockel der kegelförmigen Kappe (40) koaxial durch einen ersten Kegelstumpf (41) mit einem kleinen, mit dem großen Sockel der Haube (40) gemeinsamen Sockel verlängert ist, wobei der erste Kegelstumpf (41) wiederum durch einen zweiten Kegelstumpf (42) mit einem kleinen, mit dem großen Sockel des ersten Kegelstumpfs gemeinsamen Sockel verlängert ist.

3. Vorrichtung nach Anspruch 1 oder 2, dadurch gekennzeichnet, daß der obere Boden (11) einen ersten Kegelstumpf (43) enthält, der koaxial zum oberen Deckel (12) mit kleinem Sockel (17) auf der Seite des Raums (8) angeordnet und dieser kleine Sockel für die Aufnahme eines Hohlraumelements (32) geeignet ist, das für die Aufnahme der Schaufeln (31) bestimmt ist.

4. Vorrichtung nach Anspruch 3, dadurch gekennzeichnet, daß das Hohlraumelement (32) eine kegelstumpfartige Form aufweist, die koaxial zum oberen Deckel (12) mit großem Sockel (35) auf der Seite des Raums (8) mit kleinem, geschlossenem Sockel (36) angeordnet ist.

5. Vorrichtung nach Anspruch 4, dadurch gekennzeichnet, daß das Hohlraumelement (32) teilweise vom kleinen Sockel (17) in den Raum (8) hineinragt.

6. Vorrichtung nach einem der Ansprüche 1 bis 5, dadurch gekennzeichnet, daß der obere Boden (11) und der obere Deckel (12) jeweils einen gegenüberliegenden peripherischen transversalen Kranz (17a, 17b) enthalten, der ein transversales Band aufweist, das für die Montage und Verbindung des Endes auf der Seite des oberen Elements (2) der Streben (4) auf diesem oberen Element (2) bestimmt ist, wobei die ringförmige Lippe (14) eine Verlängerung des peripherischen Kranzes (17b) der oberen Kappe (12) und eine Abdeckung des peripherischen Kranzes (17b) des oberen Bodens (11) bildet und die gegenüberliegenden transversalen peripherischen Kränze (17a, 17b) jeweils eine Verlängerung des großen Sockels des ersten Kegelstumpfes (43) des oberen Bodens (11) und eine Verlängerung des großen Sockels des zweiten Kegelstumpfes (42) der oberen Kappe bilden.

7. Vorrichtung nach Anspruch 6, dadurch gekennzeichnet, daß zwischen den beiden peripherischen transversalen Kränzen (17a, 17b) ein Raum eingerichtet ist, der den Zugang zum Innern des oberen Elements (2) ermöglicht und auf diese Weise die Kühlung des Motors (33) gestattet.

8. Vorrichtung nach einem der Ansprüche 2 bis 7, dadurch gekennzeichnet, daß zwischen der kegelförmigen Haube (40) und dem ersten Kegelstumpf (41) des oberen Deckels (12) ein Raum eingerichtet ist, der den Zugang zum Innern des oberen Elements (2) ermöglicht, um den Motor (33) zu kühlen.

9. Vorrichtung nach einem der Ansprüche 1 bis 8, dadurch gekennzeichnet, daß der untere Boden (5) einen peripherischen Kranz (17c) besitzt, der parallel zur kegelstumpfartigen Fläche des unteren Deckels (6) angeordnet ist.

10. Vorrichtung nach einem der Ansprüche 1 bis 9, dadurch gekennzeichnet, daß jede der Streben (4) in Betriebsstellung an ihrem unteren Ende eine untere Verbindungslasche (18) aufweist, die parallel zur kegelstumpfartigen Fläche des unteren Deckels verläuft, diese berührt und mit dieser fest verbunden ist und sich in eine tangentiale Richtung zur Achse (100) der Vorrichtung erstreckt.

11. Vorrichtung nach einem der Ansprüche 1 bis 10, dadurch gekennzeichnet, daß der kleine Sockel (15) des unteren Deckels (6) einen ringförmigen Vorsprung (16) mit axialer Richtung und Höhe h aufweist, wobei das Größenverhältnis h/d zwischen 0,01 und 0,04 und vorzugsweise nahe bei 0,0125 liegt und/oder daß der Winkel λ der ringförmigen Lippen (10, 14) mit den großen Sockeln (9, 13) zwischen 45° und 70° beträgt und vorzugsweise nahe bei 60° liegt.

12. Vorrichtung nach einem der Ansprüche 1 bis 11, dadurch gekennzeichnet, daß der Höchstdurchmesser D des oberen Elements (2) nahezu der gleiche wie der Höchstdurchmesser des unteren Elements (3) ist, und daß das Größenverhältnis D/d zwischen 1,5 und 3 und vorzugsweise nahe bei 2,25 liegt.

13. Vorrichtung nach einem der Ansprüche 1 bis 12, dadurch gekennzeichnet, daß H der Mindestabstand zwischen den beiden oberen und unteren Elementen ist und das Größenverhältnis H/d zwischen 0,25 und 0,8 und vorzugsweise nahe bei 0,5 liegt.

14. Vorrichtung nach einem der Ansprüche 1 bis 13, dadurch gekennzeichnet, daß der Winkel a, der durch die kegelstumpfartige Fläche der unteren Kappe (6) und ihren großen Sockel (9) gebildet wird, zwischen 15° und 45° und vorzugsweise nahe bei 30° liegt.

15. Vorrichtung nach einem der Ansprüche 2 bis 14, dadurch gekennzeichnet, daß der Winkel β und/oder der Winkel γ und oder der Winkel δ die jeweils durch die kegelstumpfartige Fläche des unteren Bodens (5), die kegelstumpfartige Fläche des zweiten Kegelstumpfs (42), die Fläche des ersten Kegelstumpfs (43) des oberen Bodens (11) mit ihrem jeweiligen großen Sockel gebildet werden, zwischen 0° und 30° und vorzugsweise nahe bei 22° liegt bzw. liegen.

16. Vorrichtung nach einem der Ansprüche 4 bis 15, dadurch gekennzeichnet, daß d₂ der Durchmesser des kleinen geschlossenen Sockels (36) des Hohlraumelements (32) ist und das Größenverhältnis d₂/d zwischen 0,8 und 2 und vorzugsweise nahe bei 1,12 liegt.

17. Vorrichtung nach einem der Ansprüche 1 bis 16, dadurch gekennzeichnet, daß d₃ der Durchmesser des großen geöffneten Sockels (35) des Hohlraumelements (32) ist und das Größenverhältnis d₃/d zwischen 1 und 2,25 und vorzugsweise nahe bei 1,31 liegt.

18. Vorrichtung nach einem der Ansprüche 1 bis 17, dadurch gekennzeichnet, daß d₄ die axiale Höhe des Hohlraumelements (32) ist und das Größenverhältnis d₄/d zwischen 0,2 und 0,5 und vorzugsweise nahe bei 0,28 liegt.

19. Vorrichtung nach einem der Ansprüche 5 bis 18, dadurch gekennzeichnet, daß das Hohlraumelement (32) zwischen der Hälfte und der Gesamtheit seiner axialen Höhe über den kleinen Sockel (17) in Richtung des Raums (8) und vorzugsweise um einen Abstand von fast gleich 0,18 x d hinausragt, und daß der Winkel µ, der durch die kegelstumpfartige Fläche des Hohlraums (32) mit ihrem großen Sockel (35) gebildet wird, zwischen 45° und 90° und vorzugsweise nahe bei 75° liegt.

20. Vorrichtung nach einem der Ansprüche 2 bis 16, dadurch gekennzeichnet, daß die kegelstumpfartige Fläche des ersten Kegelstumpfs (41) des oberen Deckels (12) einen Winkel von 60° plus-minus 10° mit seinem unteren Sockels bildet, und/oder daß die kegelförmige Fläche der kegelförmigen Kappe (40) einen Winkel von 12° plus-minus 5° mit ihrem großen Sockel bildet.

21. Vorrichtung nach einem der Ansprüche 4 bis 20, dadurch gekennzeichnet, daß der Abstand zwischen dem kleinen geschlossenen Sockel (36) und dem Hohlraumelement (32) an der Spitze der kegelförmigen Kappe (40) 0,8 x d beträgt.

22. Vorrichtung nach einem der Ansprüche 1 bis 21, dadurch gekennzeichnet, daß der axiale Hohlraum (32) mit einer peripherischen ringförmigen Lippe (50) versehen ist, die an den Sockel (35) anstößt und nach oben gerichtet ist und einen Winkel von 22° plus-minus 10° mit dem Sockel (35) bildet und eine Breite von 0,1 d aufweist.

23. Vorrichtung nach einem der Ansprüche 1 bis 22, dadurch gekennzeichnet, daß sie außerdem ein Gitterlement mit zylindrischer koaxialer Form aufweist, das sich zwischen den oberen (2) und unteren Elementen (3) ausstreckt und den Hohlraum (32) umfaßt.

24. Vorrichtung nach einem der Ansprüche 1 bis 23, dadurch gekennzeichnet, daß sie mindestens zwei Streben (4) enthält, die an der Peripherie der Vorrichtung angeordnet sind.

25. Vorrichtung nach einem der Ansprüche 1 bis 24, dadurch gekennzeichnet, daß die Streben (4) eine flache Form und gerundete Ränder, eine radiale Länge t₃ und eine Dicke e₃ aufweisen und das Größenverhältnis t₃/d zwischen 0,04 und 0,07 und vorzugsweise nahe bei 0,05 liegt und das Größenverhältnis e₃/t₃ zwischen 0,2 und 0,5 liegt.

26. Vorrichtung nach einem der Ansprüche 1 bis 25, dadurch gekennzeichnet, daß der Motor (33) in dem vom oberen Deckel (12) und vom oberen Boden (11) begrenzten Raum (51) lokalisiert ist und eine mit der Achse der Vorrichtung (100) koaxiale Motorachse(52) bildet, die in diesen axialen Hohlraum (32) hineinragt und auf welcher die Schaufeln (31) montiert sind.

27. Vorrichtung nach Anspruch 26, dadurch gekennzeichnet, daß eine Nabe (53) auf den hervorragenden Teil der Motorachse (52) montiert ist, die Schaufeln (31) auf diese Nabe (53) montiert sind und die entfernten (54) und radialen oberen Ränder (55) der Schaufeln (31) die Form der Fläche des Hohlraums (32) annehmen.

28. Vorrichtung nach einem der Ansprüche 1 bis 27, dadurch gekennzeichnet, daß die unteren radialen Ränder (34) der Schaufeln (31) durch Schaufelelemente (56) verlängert sind, die drehend um diese radialen Ränder (34) gegliedert sind, und zwar zwischen einer ersten Ruhestellung, in der die Schaufelelemente (56) fast senkrecht zu den Schaufeln (31) stehen, wenn der Motor (33) nicht läuft, und einer zweiten aktiven Stellung, in der jedes Schaufelelement (56) sich fast auf gleicher Ebene wie die dazugehörige Schaufel (31) befindet, wenn der Motor (33) läuft.

29. Vorrichtung nach Anspruch 28, dadurch gekennzeichnet, daß die Schaufelelemente durch ein elastisches Element (57) in der Ruhestellung gehalten werden, wobei der Übergang von der Ruhestellung in die aktive Stellung durch die Trägheits- und Zentrifugalkräfte bewirkt wird, die durch die vom Motor (33) auf die Schaufeln (31) und die Schaufelelemente (56) übertragene Drehung entstehen.

30. Vorrichtung nach einem der Ansprüche 1 bis 29, dadurch gekennzeichnet, daß sie zwei große Schaufeln (31) enthält, die sich auf der Achse 100 kreuzen, sodaß vier Halbschaufeln (31a) gebildet werden, und daß, für zwei sich im rechten Winkel schneiden den Schaufeln (31), jede Halbschaufel (312) ein viertelkreisförmiges Schaufelelement (56) enthält, sodaß die Schaufelelemente (56) in Ruhestellung in Verbindung einen Deckel bilden, der den unteren Sockel (35) des Hohlraums (32) abschließt.

## Claims

1. A mixed, static/dynamic device for removing gaseous fluid, particularly reject or smoke gas, comprising in the one hand an upper element (2) and a lower element (3), overlapping, coaxial, rigidly mounted one to the other by connecting ties (4), the lower element comprising a lower bottom (5) and a lower cap (6) each in the general shape of a truncated cone, crossed coaxially by a pipe (7) of a given diameter d discharging at one of the ends (15), on the lower cap (6) side, in the space (8) between the two elements (2, 3), the other end of the pipe (7) to be fixed to the conduit for the gaseous fluid to be removed, said lower bottom (5) and said lower cap (6) being rigidly mounted one to the other by their large common base (9), the lower cap (6) being fitted with a ring-shaped lip (10), adjoining the large common base (9), facing downwards from the large base (9) and in extension to the surface of the lower cap (6); the upper element (2) consisting of an upper bottom (11) and an upper cap (12), the upper cap (12) being fitted with a ring-shaped lip (14), peripherally facing downwards from the large base (13) and in extension to the surface of the upper cap (12); and in the other hand a centrifugal impeller (30), with a motor (33) located within the upper element (2), and including at least one blade (31),
characterised in that the upper bottom (11) has an axial cavity element (32) opening towards the space (8) protecting the blade or blades (31), said blade or blades (31) having a lower radial edge (34) flush with the lower base (35) of the axial cavity element (32).

2. A device according to claim 1, characterised in that the upper cap (12) comprises a conical dome (40), the large base of the conical dome (40) being extended coaxially by a first truncated cone (41), with a small base common with the large base of the dome (40), the first truncated cone (41) being itself extended coaxially by a second truncated cone (42) with a small base common with the large base of the first truncated cone (41).

3. A device according to claim 1 or 2, characterised in that the upper bottom (11) comprises a first truncated cone (43) coaxial to the upper cap (12) with the small base (17) on the space (8) side, said small base (17) being adapted to receive a cavity (32) element to house the blades (31).

4. A device according to claim 3, characterised in that the cavity (32) element has a truncated cone shape and is coaxial to the upper cap (12) with the large base (35) on the space (8) side, and with the small base (36) closed.

5. A device according to claim 4, characterised in that the cavity (32) element partly projects from the small base (17) toward the space (8).

6. A device according to any one of claims 1 to 5, characterised in that the upper bottom (11) and the upper cap (12) each comprises a facing transverse peripheral crown (17a, 17b), defining a transverse assembly band for integration with the end at the upper element (2) side of the ties (4) on said upper element (2), the ring-shaped lip (14) coming as an extension to the peripheral crown (17b) of the upper cap (12) and covering the peripheral crown (17b) of the upper end (11), the facing transverse peripheral crowns (17a, 17b) coming respectively as an extension to the large base of the first truncated cone (43) of the upper bottom (11) and as an extension to the large base of the second truncated cone (42) of the upper cap.

7. A device according to claim 6 characterised in that there is a space provided between the two transverse peripheral crowns (17a, 17b), giving access to the inside of the upper element (2) thus enabling cooling of the motor (33).

8. A device according to any one of claims 2 to 7, characterised in that there is a space provided between the conical dome (40) and the first truncated cone (41) of the upper cap (12), giving access to the inside of the upper element (2) in order to cool the motor (33).

9. A device according to any one of claims 1 to 8, characterised in that the lower bottom (5) comprises a peripheral crown (17c) parallel to the truncated cone surface of the lower cap (6).

10. A device according to any one of claims 1 to 9, characterised in that each of the ties (4) in a service position comprises at its lower end a lower connection lug (18) parallel to, in contact and integral with the truncated cone surface of the lower cap, and extending in a direction tangential to the axis (100) of the device.

11. A device according to any one of claims 1 to 10, characterised in that the small base (15) of the lower cap (6) comprises a ring-shaped projection (16) in an axial direction with a height h, the dimensional ratio of h/d being between 0.01 and 0.04 and preferably substantially equal to 0.0125 and/or in that the angle λ made by the ring-shaped lips (10, 14) with large bases (9, 13) is between 45° and 70° and preferably substantially equal to 60°.

12. A device according to any one of claims 1 to 11, characterised in that the maximum diameter D of the upper element (2) is substantially equal to the maximum diameter of the lower element (3), and in that the dimensional ratio D/d is between 1.5 and 3 and preferably substantially equal to 2.25.

13. A device according to any one of claims 1 to 12, characterised in that H being the minimum distance separating these two upper and lower elements, the dimensional ratio H/d is between 0.25 and 0.8 and preferably substantially equal to 0.5.

14. A device according to any one of claims 1 to 13, characterised in that the angle α made by the truncated cone surface of the lower cap (6) with its large base (9) is between 15° and 45° and preferably substantially equal to 30°.

15. A device according to any one of claims 2 to 14, characterised in that the angle β and/or the angle γ and/or the angle δ which respectively make up the truncated cone surface of the lower bottom (5), the truncated cone surface of the second truncated cone (42), the surface of the first truncated cone (43) of the upper bottom (11) with their respective large base is/are between 0° and 30° and preferably substantially equal to 22°.

16. A device according to any one of claims 4 to 15, characterised in that d₂ being the diameter of the small closed base (36) of the cavity element (32), the dimensional ratio d₂/d is between 0.8 and 2 and preferably substantially equal to 1.12.

17. A device according to any one of claims 1 to 16, characterised in that d₃ being the diameter of the large open base (35) of the cavity element (32), the dimensional ratio d₃/d is between 1 and 2.25 and preferably substantially equal to 1.31.

18. A device according to any one of claims 1 to 17, characterised in that d₄ being the axial height of the axial cavity (32), the dimensional ratio d₄/d is between 0.2 and 0.5 and preferably substantially equal to 0.28.

19. A device according to any one of claims 5 to 18, characterised in that the cavity element (32) projects from the small base (17) towards the space (8) between half of and the whole of its axial height and preferably projects to a distance substantially equal to 0.18 x d, and in that the angle µ made by the truncated cone surface of the cavity (32) with its large base (35) is between 45° and 90° and preferably substantially equal to 75°.

20. A device according to any one of claims 2 to 16, characterised in that the truncated cone surface of the first truncated cone (41) of the upper cap (12) forms an angle of about 60° plus or minus 10° with its large base, and/or in that the conical surface of the conical dome (40) forms an angle of about 12° plus or minus 5° with its large base.

21. A device according to any one of claims 4 to 20, characterised in that the distance separating the small closed base (36) of the cavity element (32) from the summit of the conical dome (40) is of about 0.8 x d.

22. A device according to any one of claims 1 to 21, characterised in that the axial cavity (32) is fitted with a ring-shaped lip (50) adjoining the base (35), peripherally and facing upwards forming an angle of about 22° plus or minus 10° with the base (35) and with a width of about 0.1 d.

23. A device according to any one of claims 1 to 22, characterised in that it further comprises a meshed element of coaxial cylindrical shape which extends between the upper (2) and lower (3) elements and surrounds the cavity (32).

24. A device according to any one of claims 1 to 23, characterised in that it comprises at least two ties (4) placed on the periphery of the device.

25. A device according to any one of claims 1 to 24, characterised in that the ties (4) being flat in shape with rounded edges, with a radial length t₃ and a thickness e₃, the dimensional ratio t₃/d is between 0.04 and 0.07 and preferably substantially equal to 0.05, and the dimensional ratio e₃/t₃ is between 0.2 and 0.5.

26. A device according to any one of claims 1 to 25, characterised in that the motor (33), being located in the space defined (51) by the upper cap (12) and the upper bottom (11), has a motor axis (52) coaxial with the device axis (100), emerging in said axial cavity (32) and on which the blades (31) are mounted.

27. A device according to claim 26, characterised in that a hub (53) is mounted on the emergent part of the motor axis (52), said blades (31) being mounted on said hub (53), the distal (54) and upper radial (55) edges of the blades (31) tightly fitting the surface of the cavity (32).

28. A device according to any one of claims 1 to 27, characterised in that the lower radial edges (34) of the blades (31) are extended by blade elements (56) articulated in rotation around said radial edges (34) between an initial rest position where the blade elements (56) are substantially perpendicular to the blades (31) when the motor (33) is not on, and a second active position where each blade element (56) is substantially on the same plane as the combined blade (31) when the motor (33) is in action.

29. A device according to claim 28, characterised in that the blade elements are forced into the rest position by an elastic element (57), passage from the rest position to the active position being due to inertia and centrifugal forces induced by the rotation transmitted by the motor (33) to the blades (31) and to the blade elements (56).

30. A device according to any one of claims 1 to 29, characterised in that it includes two large blades (31) which intersect on axis (100) in such a way as to create four half-blades (31a), and in that the two blades (31) cutting across each other at right angles, each half-blade (31a) comprises a quarter circle blade element (56), in such a way that in the rest position, the blade elements (56) together combine to form a cover closing the lower base (35) of the cavity (32).
